# EUROPÄISCHE PATENTSCHRIFT

(11) **EP 3 322 594 B1**
(45) Veröffentlichungstag und Bekanntmachung des Hinweises auf die Patenterteilung: **24.04.2024**
(21) Anmeldenummer: 16707415.2
(22) Anmeldetag: 29.02.2016
(51) Int. Cl.: B41N 10/04, B41N 10/06, B41N 1/12, B41N 1/22, B41N 6/00, B41N 6/02

(54) **DRUCKTUCH FÜR DEN FLEXODRUCK**
PRINTING BLANKET FOR FLEXOGRAPHIC PRINTING
BLANCHET D'IMPRESSION POUR L'IMPRESSION FLEXOGRAPHIQUE

(30) Priorität: 13.07.2015 DE 102015213057
(43) Veröffentlichungstag der Anmeldung: 23.05.2018
(73) Patentinhaber: ContiTech Elastomer-Beschichtungen GmbH, 30175 Hannover (DE)
(72) Erfinder: HEISE, Björn, 37083 Göttingen (DE); FÜLLGRAF, Stefan, 37115 Duderstadt (DE); GNASS, Markus, 37157 Hattorf am Harz (DE); LEONHARDT, Jan, 37139 Adelebsen (DE)
(74) Vertreter: Continental Corporation
(86) Internationale Anmeldenummer: PCT/EP2016/054184
(87) Internationale Veröffentlichungsnummer: WO 2017/008922

(56) Entgegenhaltungen:
- EP-A1- 2 106 925
- EP-A2- 2 168 764
- WO-A1-02/11985
- WO-A1-2014/199469
- WO-A2-2004/067661
- DE-A1- 2 906 902
- US-A- 3 616 178
- US-A1- 2007 190 452

## Beschreibung

Die Erfindung betrifft ein Drucktuch für den Flexodruck.

Auf dem Gebiet des Flexodrucks werden flexible Druckplatten verwendet, die als Drucktücher hergestellt und auf den Druckzylinder aufgewickelt werden können. Ein Drucktuch weist üblicherweise einen mehrschichtigen Aufbau auf. Die in der Höhe äußerste Schicht ist die Deckschicht, deren Oberfläche zum zu bedruckenden Objekt hin ausgerichtet wird und der Farbübertragung dient. Das zu druckende Relief kann z.B. mittels Lasergravur in die Deckschicht eingearbeitet werden, so dass sich erhabene Bereiche der Deckschicht ausbilden lassen, an welchen die Farbe anhaften und auf die Oberfläche des zu bedruckenden Objekts übertragen werden kann (Hochdruckverfahren). Die vertieften Bereiche, deren Material beispielsweise durch die Lasergravur entfernt wurde, sollen keine Farbe übertragen.

Auf der der äußeren Oberfläche der Deckschicht abgewandten Seite der Deckschicht kann das Drucktuch eine erste Gewebeschicht als erste Festigkeitsträgerschicht aufweisen, welche der Regulierung des Förderverhaltens in der Druckmaschine sowie der Formstabilität in der Höhe (Dicke) und in der Breite des Drucktuchs dienen kann. Als nächstes kann eine kompressible Schicht vorgesehen sein, welche die Härte des Materials des Drucktuchs sowie deren Förderverhalten regulieren kann.

Als vierte Schicht kann eine zweite Gewebeschicht als zweite Festigkeitsträgerschicht vorhanden sein, die als ein- oder mehrlagiges Gewebe ausgebildet sein kann. Diese zweite Festigkeitsträgerschicht kann ebenfalls der Dimensionsstabilität in der Höhe und in der Breite sowie zusätzlich in Längsrichtung, d.h. in Umlaufrichtung des Druckzylinders, dienen. Das Gewebe kann natürlich, d.h. aus Naturfaser, synthetisch, d.h. aus Chemie- bzw. Kunstfaser, oder hybrid ausgebildet sein.

Die Befestigung des Drucktuchs auf der glatten Außenseite des üblicherweise metallischen Druckzylinders kann durch Klebung vorgenommen werden. Hierzu kann auf der Unterseite des Drucktuchs wie z.B. der inneren Oberfläche der zweiten Festigkeitsträgerschicht, d.h. der dem Druckzylinder zugewandten inneren Seite des Drucktuchs, eine Klebschicht vorgesehen werden, die bei Kontakt eine stoffschlüssige Verbindung mit der Außenseite des Druckzylinders, d.h. der äußeren Oberfläche des Druckzylinders, herstellen kann. Diese Klebeschicht kann üblicherweise durch ein doppelseitiges Klebeband hergestellt werden.

Nachteilig ist bei der Verwendung eines Gewebes als zweite Festigkeitsträgerschicht, dass das Gewebe unter der Belastung des Einsatzes an Dicke verlieren, d.h. einfallen, kann. Dies kann dadurch begründet werden, dass die Gewebefasern aus Filamenten bestehen, welche Lufteinschlüsse enthalten können. Diese Luft kann im Laufe des Einsatzes des Drucktuchs aus dem Gewebe herausgedrückt werden, wodurch diese zweite Festigkeitsträgerschicht in der Höhe zusammengedrückt und damit flacher werden kann. Die zweite Festigkeitsträgerschicht kann daher in dieser Form eine mangelnde Dimensionsstabilität in der Höhe, d.h. in der Dicke, aufweisen.

Nachteilig ist ferner, dass die zweite Festigkeitsträgerschicht aufgrund ihrer Gewebestruktur zur Klebeschicht hin eine unebene Oberfläche aufweisen kann, d.h. die Filamente des Gewebes eine wellenförmige Oberfläche bilden können. Hierdurch kann es zu lediglich punktuellen Kontakten der Erhebungen des Gewebes der zweiten Festigkeitsträgerschicht mit der Klebeschicht kommen, was die Klebekraft zwischen Klebeschicht und übrigem Drucktuch schwächen kann. Ferner können Flüssigkeiten wie z.B. chemische Druckfarben, die beim Druck verwendet werden, in das poröse Gewebe der zweiten Festigkeitsträgerschicht gelangen und dieses aufquellen lassen, d.h. dessen Dicke vergrößern. Dies kann insbesondere an den Rändern auftreten, so dass es zu einer uneinheitlichen Dicke des Drucktuchs kommen kann, was die Qualität des Druck verschlechtern kann. Auch kann die im Gewebe aufgenommene Flüssigkeit die Verbindung der Klebeschicht mit dem zweiten Festigkeitsträger schwächen.

Die EP 2 168 764 A2 beschreibt einen Reliefdruckplattenvorläufer für die Lasergravur, umfassend eine reliefbildende Schicht, die ein Peroxid und ein Bindemittelpolymer umfasst und eine vernetzte Struktur aufweist.

Die US 2007/190452 A1 beschreibt einen laserbebilderbaren Flexodruckplattenvorläufer umfassend eine wärmehärtbare, irreversibel gehärtete elastomere obere Schicht, die zumindest teilweise ablatierbar ist, eine strahlungsempfindliche Verbindung und ein ablatierbares wärmehärtbares Polymer umfasst, das durch thermisches Vernetzen eines oder mehrerer thermisch vernetzbarer Mono- oder Polvacrvlatmonomere oder -oligomere in Form einer Paste und einer nicht ablatierbaren elastomeren Unterschicht abgeleitet ist.

Die WO 2014/199469 A1 beschreibt ein Flexodruckplattenmaterial umfassend eine Druckschicht zum Gravieren, die Gummi enthält, eine Kompressionsschicht, eine zwischen der Druckschicht zum Gravieren und der Kompressionsschicht vorgesehene Grundgewebeschicht und eine Verstärkungsschicht.

Eine Aufgabe der vorliegenden Erfindung ist es, ein Drucktuch für den Flexodruck der eingangs beschriebenen Art bereit zu stellen, so dass die Klebeverbindung zwischen Druckzylinder und Drucktuch verbessert werden kann.

Die Aufgabe wird erfindungsgemäß durch ein Drucktuch für den Flexodruck mit den Merkmalen gemäß Anspruch 1 gelöst. Vorteilhafte Weiterbildungen sind in den Unteransprüchen beschrieben.

Somit betrifft die vorliegende Erfindung ein Drucktuch für den Flexodruck. Das Drucktuch weist eine Deckschicht zur Übertragung einer Farbe mittels einer Druckseite auf. Die Deckschicht stellt die äußere Schicht in Richtung nach außen hin dar, welche Farbe aufnehmen und auf ein zu bedruckendes Objekt übertragen kann. Mit dem Begriff "Drucktuch" kann somit sowohl eine zylindrische Druckplatte als auch eine ebene Druckplatte, je nach Anwendungsfall und Art des Druckverfahrens, gemeint sein.

Das Farbübertragungsmedium weist ferner eine Klebeschicht zur Befestigung des Drucktuchs auf einem Untergrund, insbesondere auf einem Zylinder einer Druckmaschine, auf. Hierdurch kann das Drucktuch stoffschlüssig mit dem Druckzylinder verbunden und auf diese Weise im Betrieb, d.h. beim Drucken, auf diesem gehalten werden, so dass die Deckschicht bzw. dessen Druckseite ihre Funktion übernehmen kann.

Das Farbübertragungsmedium weist auch eine Trägerschicht auf, welche zwischen der Deckschicht und der Klebeschicht angeordnet ist. Zwischen der Deckschicht und der Klebeschicht können noch weitere Schichten angeordnet sein. Hierbei ist die Klebeschicht jedoch unmittelbar auf der der Druckseite abgewandten Seite der Trägerschicht angeordnet, so dass ggfs. weitere Schichten lediglich zwischen der Deckschicht und der Trägerschicht angeordnet werden können.

Ferner ist die Trägerschicht eine Folie, welche aus einem Kunststoffmaterial oder aus einem Metallmaterial besteht oder dieses aufweist. Hierunter ist eine in der Höhe sehr dünne Schicht zu verstehen. Es können auch mehrere Kunststoffmaterialien bzw. Metallmaterialien verwendet werden, um deren Eigenschaften kombiniert zu nutzen. Vorzugsweise besteht die Folie aus einem Kunststoffmaterial. Dies kann die Herstellung vereinfachen.

Dieser Erfindung liegt dabei die Erkenntnis zugrunde, dass die Trägerschicht aus Kunststoff oder Metall ohne Lufteinschlüsse überhaupt bzw. ohne Lufteinschlüsse, die sich im Laufe des Betriebs des Drucktuchs abbauen können, hergestellt werden kann. Auf diese Weise kann die Nachgiebigkeit der Schicht des Drucktuchs, an welcher die Klebeschicht anhaftet, in der Höhe vermieden werden. Dies kann zu einer größeren Dimensionsstabilität in der Höhe führen. Die hierdurch bedingte höhere Lebensdauer des Drucktuchs kann zu höheren Standzeiten und damit zu geringeren Kosten führen.

Vorteilhaft ist hierbei auch, dass Hohlräume in dieser Schicht vermieden werden können, in die Flüssigkeiten wie insbesondere Druckchemie eindringen kann, welche dann das Drucktuch zum Aufquellen bringen könnten. Auch könnten sich diese Flüssigkeiten negativ auf die Klebeverbindung auswirken und deren Wirkung heruntersetzen. Das Vermeiden dieser Probleme kann die Druckqualität, die durch das Drucktuch als Druckplatte erreicht werden kann, steigern bzw. wahren helfen.

Vorteilhaft ist hierbei ferner, dass eine Folie aus Kunststoff oder Metall als Trägerschicht eine sehr hohe Formstabilität in der Fläche, d.h. in der Breite sowie in Längsrichtung bzw. Umfangsrichtung des zylindrischen Drucktuchs (in der Druckrichtung), aufweisen kann. Dies ist insbesondere hinsichtlich des Gravierens der Deckschicht vorteilhaft, weil das in die Deckschicht gravierte zu übertragende Motiv eine möglichst hohe Positioniergenauigkeit (Registerstabilität) aufweisen soll und dies durch eine hohe Formstabilität des Drucktuchs in der Fläche begünstigt werden kann. Unter der Formstabilität des Drucktuchs ist dabei zu verstehen, dass das Material des Drucktuchs im Arbeitspunkt bzw. im Betriebsbereich eine hohe Steifigkeit, d.h. bei einer geringen Dehnung einen hohen Anstieg der Kraft, aufweist. Hierbei handelt es sich um eine elastische Verformung (Hooksche Gerade), d.h. um eine lineare Abhängigkeit zwischen Kraft und Dehnung.

Als Klebeschicht kann ein doppelseitiges Klebeband verwendet werden, welches auf die Unterseite der Trägerschicht aufgebracht werden kann. Alternativ kann die Unterseite der Trägerschicht auch mit einer aufgebrachten Klebemittelschicht versehen sein.

Erfindungsgemäß weist die Folie gegenüber der Klebeschicht eine Oberfläche mit einer Rauheit Rz von gleich oder weniger als 10 µm auf. Diesem Aspekt der Erfindung liegt dabei die Erkenntnis zugrunde, dass eine Klebewirkung umso besser ausfallen kann, je größer der flächige Kontakt zwischen den zu verbindenden Oberflächen ist. Somit kann durch eine möglichst glatte Oberfläche der Trägerschicht die Haftung gegenüber der Klebeschicht sowohl als doppelseitiges Klebeband als auch als Klebemittelbeschichtung verbessert werden. Dies kann die Standzeit des Drucktuchs erhöhen und damit eine Kostenersparnis bewirken.

Gemäß einem Aspekt der vorliegenden Erfindung ist die Folie eine Kunststofffolie, die aus Polyester besteht bzw. die Polyester aufweist. Dieses Material als Kunststoff kann die zuvor genannten Eigenschaften erfüllen und damit die hierdurch erreichbaren Vorteile bewirken. Zudem ist Polyester günstig in der Herstellung und einfach zu verarbeiten. Ferner kann eine Trägerschicht aus Polyester auch eine hohe Dimensionsstabilität in der Fläche, d.h. in der Breite und in Längsrichtung, bewirken.

Gemäß einem weiteren Aspekt der vorliegenden Erfindung ist die Folie eine Metallfolie, die aus Metall besteht bzw. die Metall aufweist. Durch eine dünne Metallfolie als Trägerschicht können die zuvor genannten Eigenschaften und Vorteile auf alternative Art und Weise realisiert werden.

Gemäß einem weiteren Aspekt der vorliegenden Erfindung ist die Klebeschicht als doppelseitiges Klebeband durch Aufwickeln angeordnet. Hierdurch kann die Klebeschicht einfach und schnell vor Ort, d.h. unmittelbar am Druckzylinder, auf das Drucktuch aufgebracht werden, so dass die Klebeschicht vorher nicht aufgetragen und gegen Austrocknung und bzw. oder gegen Verschmutzung geschützt werden muss, was einen zusätzlichen Aufwand darstellen könnte. Auch kann direkt an dem Druckzylinder entschieden werden, an welchen Stellen bzw. in welcher Dicke das Klebeband zwischen Drucktuch und Druckzylinder aufgebracht bzw. angeordnet werden soll.

Gemäß einem weiteren Aspekt der vorliegenden Erfindung ist die Klebeschicht auf der Folie durch Auftragen angeordnet. Das Auftragen kann beispielsweise durch Besprühen oder Benetzen erfolgen. Dies kann vorzugsweise im Rahmen der Herstellung des Drucktuchs als letzter Verfahrensschritt erfolgen. Vorzugsweise kann die aufgetragene Klebeschicht danach mit einem Schutz gegen Austrocknung und bzw. oder Verschmutzung versehen werden.

Vorteilhaft ist hierbei, dass das Drucktuch samt Klebeschicht zur Druckerei oder dergleichen geliefert werden kann, sodass dort das Drucktuch direkt bzw. ggfs. nach Entfernen einer Schutzschicht mit der Klebeschicht auf den Druckzylinder aufgebracht werden kann. Dies kann das Aufbringen auf den Druckzylinder vereinfachen und beschleunigen.

Gemäß einem weiteren Aspekt der vorliegenden Erfindung weist das Farbübertragungsmedium ferner eine Festigkeitsträgerschicht auf, welche zwischen der Deckschicht und der Trägerschicht angeordnet ist. Vorzugsweise ist das Festigkeitsträgerschicht direkt zwischen der Deckschicht und der Trägerschicht angeordnet. Die Festigkeitsträgerschicht kann der Regulierung des Förderverhaltens in der Druckmaschine sowie der Formstabilität in der Höhe (Dicke) und in der Breite des Drucktuchs dienen.

Gemäß einem weiteren Aspekt der vorliegenden Erfindung weist das Farbübertragungsmedium ferner eine kompressible Schicht auf, welche zwischen der Deckschicht und der Trägerschicht, vorzugsweise zwischen der Festigkeitsträgerschicht und der Trägerschicht, angeordnet ist. Vorzugsweise weist die kompressible Schicht eine Kompressibilität von mehr als 150 µm bei einer Beaufschlagung von 135N/cm^2 auf. Vorzugweise ist die kompressible Schicht direkt zwischen der Deckschicht und der Trägerschicht bzw. direkt zwischen der Festigkeitsträgerschicht und der Trägerschicht angeordnet. Durch die kompressible Schicht kann die Härte des Materials des Drucktuchs sowie deren Förderverhalten reguliert werden.

Gemäß einem weiteren Aspekt der vorliegenden Erfindung besteht die Deckschicht aus einem elastomeren Werkstoff bzw. weist einen elastomeren Werkstoff auf. Vorteilhaft ist hierbei, dass die Deckschicht auf diese Weise eine gute Gravierbarkeit aufweisen kann.

Gemäß einem weiteren Aspekt der vorliegenden Erfindung sind genau die folgenden Schichten von außen nach innen vorhanden und in dieser Reihenfolge angeordnet:
- Deckschicht,
- Festigkeitsträgerschicht,
- kompressible Schicht,
- Trägerschicht, und
- Klebeschicht.

Die Verwendung all dieser Schichten bedingt die zuvor einzeln beschriebenen Vorteile. Die Anordnung in dieser Reihenfolge der Schichten kann die Wirkungen der einzelnen Schichten optimal zur Geltung bringen.

Ein Ausführungsbeispiel und weitere Vorteile der Erfindung werden nachstehend im Zusammenhang mit den folgenden Figuren erläutert. Darin zeigt:
- Fig. 1: eine seitliche schematische Schnittdarstellung eines Farbübertragungsmediums gemäß dem Stand der Technik; und
- Fig. 2: eine seitliche schematische Schnittdarstellung eines Farbübertragungsmediums gemäß einem Ausführungsbeispiel der vorliegenden Erfindung.

Fig. 1 zeigt eine seitliche schematische Schnittdarstellung eines Farbübertragungsmediums 1 gemäß dem Stand der Technik. Das Farbübertragungsmedium 1 ist ein Drucktuch 1, welches sich im flächig ausgebreiteten Zustand z.B. nach der Herstellung oder beim Zuschneiden in einer horizontalen Ebene einer Längsrichtung Y und einer Querrichtung (nicht dargestellt) erstreckt. Senkrecht hierzu erstreckt sich die Höhe Z bzw. Dicke Z. Wird das Drucktuch 1 zugeschnitten und auf einen Druckzylinder (nicht dargestellt) aufgebracht, so wird aus der Längsrichtung Y die Umfangsrichtung Y, in welcher das Drucktuch 1 um den zylindrischen Umfang des Druckzylinders als Druckplatte 1 angeordnet wird.

Dabei stellt die obere Seite des Drucktuchs 1 in der Darstellung der Fig. 1 die Oberseite des Drucktuchs 1 dar, welche zur Außenseite der Druckplatte 1 wird. Entsprechend stellt die untere Seite des Drucktuchs 1 in der Darstellung der Fig. 1 die Unterseite des Drucktuchs 1 dar, welche zur Innenseite der Druckplatte 1 wird.

In der Höhe Z weist das Drucktuch 1 der Fig. 1 gemäß dem Stand der Technik eine Deckschicht 10 auf, die bei der Druckplatte 1 als Deckplatte 10 bezeichnet werden kann. Die obere äußere Seite der Deckschicht 10 stellt die Druckseite 11 der Deckschicht 10 dar, welche z.B. durch Lasergravur zur Ausbildung eines Reliefs verwendet werden kann. Vorzugsweise weist die Deckschicht 10 aus diesem Grund eine vorbestimmte Mindestdicke auf, um ausreichend Material in der Höhe Z zu bieten, welches die Ausbildung ausreichend deutlicher Konturen des Motivs erlaubt. Beispielsweise kann die Deckschicht 10 eine Dicke von mindestens 0,3 mm in der Höhe Z aufweisen.

Auf der gegenüberliegenden Seite der Deckschicht 10 ist eine erste Festigkeitsträgerschicht 12 in Form einer Gewebeschicht 12 angeordnet, welche der Regulierung des Förderverhaltens in der Druckmaschine sowie der Formstabilität in der Höhe Z und in der Breite des Drucktuchs 1 dient. Als nächste Schicht ist eine kompressible Schicht 13 angeordnet, welche die Härte des Materials des Drucktuchs 1 sowie deren Förderverhalten reguliert.

Danach ist eine zweite Festigkeitsträgerschicht 14 als zweite Gewebeschicht 14 vorgesehen, welche ebenfalls der Dimensionsstabilität in der Höhe Z und in der Breite sowie zusätzlich in Längsrichtung Y dient. Auf der unteren Seite der zweiten Festigkeitsträgerschicht 14 ist eine Klebeschicht 16 in Form eines doppelseitigen Klebebands 16 angeordnet, über welches das Drucktuch 1 auf dem Druckzylinder aufgeklebt werden kann.

Die zweite Festigkeitsträgerschicht 14 weist ein zweilagiges Gewebe auf, dessen Filamente bzw. Fäden einander abwechselnd überlagern. Hierdurch bilden sich in der Höhe Z sowohl zur kompressiblen Schicht 13 als auch zur Klebeschicht 16 punktuelle Erhebungen, welche von Vertiefungen bzw. in der Höhe Z flacheren Bereichen umgeben sind. Auf diese Weise kommt es wenigstens zwischen der Klebeschicht 16 als doppelseitiges Klebeband 16 und der zweiten Festigkeitsträgerschicht 14 nur zu punktuellen stoffschlüssigen Kontakten, wodurch die Klebewirkung zwischen diesen beiden Schichten 14, 16 geschwächt wird. Auch bilden sich in der zweiten Festigkeitsträgerschicht 14 Hohlräume, welche Luft aufnehmen können, deren entweichen über die Dauer des Betriebs der Druckplatte 10 die Dimensionsstabilität der Druckplatte 1 in der Höhe Z schwächen kann. Auch können Flüssigkeiten wie z.B. Druckchemie in diese Hohlräume eindringen und die zweite Festigkeitsträgerschicht 14 aufquellen lassen.

Fig. 2 zeigt eine seitliche schematische Schnittdarstellung eines Farbübertragungsmediums 1 gemäß einem Ausführungsbeispiel der vorliegenden Erfindung. Anstelle der zweiten Festigkeitsträgerschicht 14 als zweite Gewebeschicht 14 ist erfindungsgemäß eine Trägerschicht 14 aus Polyester zwischen der kompressiblen Schicht 13 und der Klebeschicht 16 angeordnet. Auf diese Weise können Lufteinschlüsse vermieden werden, so dass sich eine höhere Dimensionsstabilität dieser Schicht 15 in Längsrichtung Y, in Querrichtung und in der Höhe Z erreichen lässt. Auch können auf diese Weise Hohlräume vermieden werden, in die Druckchemie eindringen könnte. Dies führt zu einer besseren Druckqualität sowie zu einer höheren Lebensdauer des erfindungsgemäßen Drucktuchs 1.

### Bezugszeichenliste

### (Teil der Beschreibung)

- Y: Längsrichtung, Umfangsrichtung
- Z: Höhe, Dicke

- 1: Farbübertragungsmedium, Drucktuch, Druckplatte
- 10: Deckschicht, Deckplatte
- 11: Druckseite der Deckschicht 10
- 12: erste Festigkeitsträgerschicht, erste Gewebeschicht
- 13: kompressible Schicht
- 14: zweite Festigkeitsträgerschicht, zweite Gewebeschicht
- 15: Trägerschicht, Folie, Kunststofffolie, Metallfolie
- 16: Klebeschicht, doppelseitiges Klebeband, Klebebeschichtung

## Patentansprüche

1. Drucktuch (1) für den Flexodruck, mit
einer Deckschicht (10) zur Übertragung einer Farbe mittels einer Druckseite (11), einer Klebeschicht (16) zur Befestigung des Drucktuchs (1) auf einem Untergrund, insbesondere auf einem Zylinder einer Druckmaschine, und
einer Trägerschicht (15), welche zwischen der Deckschicht (10) und der Klebeschicht (16) angeordnet ist,
wobei die Klebeschicht (16) unmittelbar auf der der Druckseite (11) abgewandten Seite der Trägerschicht (15) angeordnet ist, und
wobei die Trägerschicht (15) eine Folie (15) ist, welche aus einem Kunststoffmaterial oder aus einem Metallmaterial besteht oder dieses aufweist, **dadurch gekennzeichnet, dass**
die Folie (15) gegenüber der Klebeschicht (16) eine Oberfläche mit einer Rauheit Rz von gleich oder weniger als 10 µm aufweist.

2. Drucktuch (1) gemäß Anspruch 1,
wobei die Folie (15) eine Kunststofffolie (15) ist, die aus Polyester besteht bzw. Polyester aufweist.

3. Drucktuch (1) gemäß Anspruch 1,
wobei die Folie (15) eine Metallfolie (15) ist, die aus Metall besteht bzw. Metall aufweist.

4. Drucktuch (1) gemäß einem der vorherigen Ansprüche,
wobei die Klebeschicht (16) als doppelseitiges Klebeband (16) durch Aufwickeln angeordnet ist.

5. Drucktuch (1) gemäß einem der Ansprüche 1 bis 3,
wobei die Klebeschicht (16) auf der Folie (15) durch Auftragen angeordnet ist.

6. Drucktuch (1) gemäß einem der vorherigen Ansprüche, ferner mit
einer Festigkeitsträgerschicht (12), welche zwischen der Deckschicht (10) und der Trägerschicht (15) angeordnet ist.

7. Drucktuch (1) gemäß einem der vorherigen Ansprüche, ferner mit
einer kompressiblen Schicht (13), welche zwischen der Deckschicht (10) und der Trägerschicht (15), vorzugsweise zwischen der Festigkeitsträgerschicht (12) und der Trägerschicht (15), angeordnet ist.

8. Drucktuch (1) gemäß einem der vorherigen Ansprüche,
wobei die Deckschicht (10) aus einem elastomeren Werkstoff besteht bzw. einen elastomeren Werkstoff aufweist.

9. Drucktuch (1) gemäß einem der vorherigen Ansprüche,
wobei genau die folgenden Schichten von außen nach innen vorhanden und in dieser Reihenfolge angeordnet sind:
Deckschicht (10),
Festigkeitsträgerschicht (12),
kompressible Schicht (13),
Trägerschicht (15), und
Klebeschicht (16).

## Claims

1. Printing blanket (1) for flexographic printing, having
a cover layer (10) for transferring an ink by means of a printing side (11), an adhesive layer (16) for fastening the printing blanket (1) to a base, in particular to a cylinder of a printing machine, and
a support layer (15) which is disposed between the cover layer (10) and the adhesive layer (16),
wherein the adhesive layer (16) is disposed directly on that side of the support layer (15) that faces away from the printing side (11), and
wherein the support layer (15) is a film/foil (15) which is composed of or comprises a plastic material or a metallic material, **characterized in that**
the film/foil (15) has, with respect to the adhesive layer (16), a surface with a roughness Rz of equal to or less than 10 µm.

2. Printing blanket (1) according to Claim 1,
wherein the film/foil (15) is a plastic film (15) which is composed of polyester, or comprises polyester, respectively.

3. Printing blanket (1) according to Claim 1,
wherein the film/foil (15) is a metal foil (15) which is composed of metal, or comprises metal, respectively.

4. Printing blanket (1) according to one of the preceding claims,
wherein the adhesive layer (16) is disposed as a double-sided adhesive tape (16) by way of winding.

5. Printing blanket (1) according to one of Claims 1 to 3,
wherein the adhesive layer (16) is disposed on the film/foil (15) by way of application.

6. Printing blanket (1) according to one of the preceding claims, furthermore having
a strength support layer (12) which is disposed between the cover layer (10) and the support layer (15).

7. Printing blanket (1) according to one of the preceding claims, furthermore having
a compressible layer (13) which is disposed between the cover layer (10) and the support layer (15), preferably between the strength support layer (12) and the support layer (15).

8. Printing blanket (1) according to one of the preceding claims,
wherein the cover layer (10) is composed of an elastomeric material, or comprises an elastomeric material, respectively.

9. Printing blanket (1) according to one of the preceding claims,
wherein precisely the following layers are present from the outside to the inside, and are disposed in this sequence:
cover layer (10),
strength support layer (12),
compressible layer (13),
support layer (15), and
adhesive layer (16).

## Revendications

1. Blanchet d'impression (1) pour l'impression flexographique, comprenant une couche de recouvrement (10) pour le transfert d'une encre au moyen d'une face d'impression (11), une couche adhésive (16) pour la fixation du blanchet d'impression (1) sur un support, notamment sur un cylindre d'une machine d'impression, et
une couche de support (15), qui est disposée entre la couche de recouvrement (10) et la couche adhésive (16),
la couche adhésive (16) étant disposée directement sur la face de la couche de support (15) opposée à la face d'impression (11), et
la couche de support (15) étant un film (15) qui est constituée d'un matériau plastique ou d'un matériau métallique ou qui présente ce dernier, **caractérisé en ce que**
le film (15) présente, en face de la couche adhésive (16), une surface dont la rugosité Rz est égale ou inférieure à 10 µm.

2. Blanchet d'impression (1) selon la revendication 1,
dans lequel le film (15) est un film plastique (15) constitué de polyester ou comprenant du polyester.

3. Blanchet d'impression (1) selon la revendication 1,
dans lequel le film (15) est un film métallique (15) constitué de métal ou comprenant du métal.

4. Blanchet d'impression (1) selon l'une des revendications précédentes, dans lequel la couche adhésive (16) est disposée sous la forme d'un ruban adhésif double face (16) par enroulement.

5. Blanchet d'impression (1) selon l'une quelconque des revendications 1 à 3, dans lequel la couche adhésive (16) est disposée sur le film (15) par application.

6. Blanchet d'impression (1) selon l'une quelconque des revendications précédentes, comprenant en outre
une couche de support de résistance (12) disposée entre la couche de recouvrement (10) et la couche de support (15).

7. Blanchet d'impression (1) selon l'une quelconque des revendications précédentes, comprenant en outre
une couche compressible (13) disposée entre la couche de recouvrement (10) et la couche de support (15), de préférence entre la couche de support de résistance (12) et la couche de support (15).

8. Blanchet d'impression (1) selon l'une quelconque des revendications précédentes,
dans lequel la couche de recouvrement (10) est constituée d'un matériau élastomère ou présente un matériau élastomère.

9. Blanchet d'impression (1) selon l'une des revendications précédentes, dans lequel exactement les couches suivantes sont présentes de l'extérieur vers l'intérieur et sont disposées dans cet ordre :
couche de recouvrement (10),
couche de support de résistance (12),
couche compressible (13),
couche de support (15), et
couche adhésive (16).
